# FASCICULE DE BREVET EUROPEEN

(11) **EP 0 394 146 B1**
(45) Date de publication et mention de la délivrance du brevet: **01.09.1993**
(21) Numéro de dépôt: 90420177.9
(22) Date de dépôt: 10.04.1990
(51) Int. Cl.: A63B 22/02, A61B 5/11, A61B 5/22

(54) **Tapis roulant ergométrique perfectionné**
Ergometrische Tretmühle
Improved ergometric treadmill

(30) Priorité: 14.04.1989 FR 8905283
(43) Date de publication de la demande: 24.10.1990
(73) Titulaire: GIP EXERCICE -, LABORATOIRE DE PHYSIOLOGIE , (Groupement d'Intérêt Public Loi No 82610, du 15/07/1982), F-42023 Saint Etienne Cédex (FR); CENTRE STEPHANOIS DE RECHERCHES MECANIQUES HYDROMECANIQUE ET FROTTEMENT Société anonyme, F-42166 Andrezieux Boutheon Cédex (FR)
(72) Inventeur: Belli, Alain, F-42100 Saint Etienne (FR)
(74) Mandataire: Dupuis, François

(56) Documents cités:
- WO-A-81/01507
- DE-U- 8 525 716
- FR-A- 2 252 108
- FR-A- 2 410 485
- GB-A- 2 184 361
- US-A- 1 766 089
- US-A- 4 408 613
- US-A- 4 749 181

## Description

L'invention a pour objet un tapis roulant ergométrique perfectionné.

L'invention se rattache au matériel et équipement permettant l'entrainement de sportifs notamment, mais également autorisant la rééducation des personnes. Ce matériel est également adapté pour effectuer des travaux de recherche à des fins physiologiques et biomécaniques..

On connait déjà des tapis roulants motorisés susceptibles de recréer le déplacement relatif d'un coureur par rapport à une piste en rendant celle-ci mobile. Ainsi la piste est constitué par un tapis en forme de courroie sans fin entre deux cylindres ou rouleaux de renvoi et entrainée par un moteur électrique dont la vitesse est constante. Dans cette mise en oeuvre, le niveau de vitesse est ajustable ou préréglée par un système d'asservissement. Ainsi le coureur est alors immobile par rapport à l'environnement ce qui permet un entrainement en salle à vitesse constante et facilite la saisie uniquementdes données physiologiques.

Les tapis roulants motorisés de ce type présentent cependant des limites d'utilisation et certains inconvénients qui sont :
- pour l'athlète une vitesse imposée ne permettent pas le sprint, ni de moduler la puissance de course.
- pour l'entraineur, le chercheur, et d'une manière plus générale le bio-mécanicien chargé d'établir les essais et tests d'en apprécier les résultats. l'impossibilité pour lui de mesurer la puissance mécanique externe fournie lors de la course.

on connait par le brevet GB 2184361 un appareil tapis roulant automatique permettant de controler la condition physique de l'utilisateur. Cet appareil utilise un grand nombre d'éléments sensitifs de mesure et de collecte de données, l'utilisateur étant sans contact direct avec les moyens de mesure. Un premier but recherché selon l'invention était donc de proposer un appareil offrant plus de souplesse d'utilisation et permettant de mesurer l'effort de l'utilisateur dans différentes situations de course. rapide telle que sprint, régulière ou de désaccélération.

Un autre but de l'invention était de proposer un appareil permettant de mesurer la puissance de l'utilisateur dans les différentes situations de course considérée.

Un autre but selon l'invention était de concevoir un appareil de conception simple, peu coûteux autorisant une mesure simultanée de divers autres paramètres.

Ces buts et d'autres encore ressortiront bien de la suite de la description.

Selon une première caractéristique de l'invention, le tapis roulant comprend une bande sans fin disposée en tension entre deux rouleaux positionnés et maintenus sur un chassis porteur, le coureur étant en action sur le brin supérieur du tapis, lui-même maintenu par une plaque support associée au châssis entraînant le tapis, le coureur assure lui-même le mouvement et l'entrainement du tapis roulant en modulant et régulant lui-même la vitesse de défilement du tapis, et en ce que le coureur est attaché à une ceinture elle-même associée par des moyens au chassis porteur du tapis, en ayant une liberté de mouvement dans les plans vertical et latéral, et non pas dans le plan frontal ou de déplacement du tapis et en ce que des moyens de mesure sont disposés sur le moyen d'attache et de liaison du coureur et sur le tapis roulant autorisant l'enregistrement et le calcul de certains paramètres tels que la puissance verticale instantanéeet la puissance horizontale instantanée du coureur. Ledit moteur etant susceptible d'agir à titre complémentaire éventuel pour compenser plus ou moins les forces de frottement mécaniques

Ces caractéristiques et d'autres encore ressortiront bien de la suite de la description.

Pour fixer l'objet de l'invention illustré d'une manière non limitative aux figures des dessins où :
- La figure 1 est une vue à caractère schématique illustrant le tapis roulant ergométrique selon l'invention intervenant pour une série de trois mesures enregistrées simultanément.
- La figure 2 est une vue à caractère schématique selon la figure 1 illustrant le tapis roulant ergométrique selon l'invention associé à un système de mesure et de calcul automatique de données enregistrées.
- Les figures 3, 4 et 5 sont des graphiques illustrant les mesures respectives de :

- l'évolution de la puissance potentielle de gravitation (en watts) en fonction du temps (en seconde), correspondant à la mesure de la puissance verticale instantanée développée par l'utilisateur.
- l'évolution de la puissance cinétique de translation (en watts) en fonction du temps (en seconde) correspondant à la mesure de la puissance horizontale instantanée développée par l'utilisateur.
- l'évolution de la puissance mécanique externe instantanée (en watts) en fonction du temps (en seconde), étant la somme des deux mesures précédentes.

Afin de rendre plus concret l'objet de l'invention, on le décrit maintenant d'une manière non limitative illustrée aux figures des dessins.

Le tapis roulant ergométrique selon l'invention est établi à partir d'un concept de fonctionnement différent de l'art antérieur à savoir que c'est le coureur qui met lui-même en mouvement et entraine le tapis roulant, en pouvant ainsi moduler à volonté les différents effets ou situations de course recherchés.

A cet effet, le tapis roulant est référencé dans son ensemble par (1) et comprend une bande sans fin disposée en tension entre deux rouleaux (2), ceux-ci sont convenablement positionnés et maintenus par des supports (3) sur un châssis porteur (4). Le brin supérieur du tapis roulant est lui-même maintenu par une plaque ou support (18) associée au châssis.

Le coureur (C) se tient sur le brin supérieur du tapis et est maintenu en position fixe par une ceinture (5) fixée autour de sa taille, ladite ceinture étant solidarisée du côté du dos de l'utilisateur à une barre de maintien (6). Celle-ci est articulée à l'une de ses extrémités (6,1) à la partie supérieure d'une console (7) verticale dans la partie arrière du châssis porteur (4). L'articulation de la barre permet des déplacements verticaux et horizontaux de l'utilisateur mais non ses déplacements frontaux, c'est-à-dire vers l'avant, ou vers l'arrière dans le sens de déplacement du tapis.

Des capteurs montés sur le tapis roulant et la barre de maintien sont reliés à un moyen d'enregistrement (7) du type par exemple un interface électronique et permettent d'obtenir des signaux électroniques (tension analogique) correspondant aux données suivantes :
- Vitesse du tapis roulant
- force de traction horizontale du coureur.
- déplacement vertical du coureur.

Le calcul de la vitesse du tapis roulant entrainé par l'utilisateur est réalisé par un signal généré par un moyen du type codeur optique (8) associé à un convertisseur fréquence-tension monté sur l'axe de l'un des cylindres de renvoi et d'entrainement du tapis.

Le calcul des forces horizontales exercées par le coureur ou utilisateur est réalisé à partir d'un signal généré par un moyen (9) du type capteur de force par exemple à jauges de contrainte monté sur la barre de maintien.

Le calcul du déplacement vertical du coureur est réalisé à partir d'un signal généré par un moyen (10) par exemple du type potentiomètre situé sur l'axe de rotation de la barre de maintien.

Les différents moyens (8, 9, et 10) sont connectés à l'interface électronique (7) précité qui permet en liaison avec des traceurs (11, 12 et 13) d'imprimer et visualiser les résultats constatés.

En variante selon la figure 2, l'acquisition et le traitement des données peut s'effectuer sur un ordinateur (14) au moyen d'un interface analogique digital (15) et d'un logiciel adapté. L'interface et le logiciel permettent alors de calculer et de visualiser les données suivantes en fonction du temps.
- la force de traction horizontale du sujet ou coureur
- la vitesse du tapis roulant
- le déplacement vertical du sujet ou coureur
- la puissance verticale instantanée fournie par le sujet ou coureur
- la puissance horizontale instantanée fournie par le sujet ou coureur
- la puissance totale instantanée fournie par le sujet ou coureur.
- la puissance verticale instantanée fournie (PV) est la conséquence des élévations et des abaissements successifs du coureur :

PV = M . g . Vv
ou M est la masse du sujet en kilogrammes
g est l'accélération de la pesanteur (9,81 m/s/s)
Vv est la vitesse verticale du sujet en m/s
-La puissance horizontale (Ph) instantanée fournie par le sujet est la conséquence de vitesse et des forces horizontales se produisant lors de la course.$\text{Ph = Fh . Vh}$
où Fh est la force horizontale produite en Newton
Vh est la vitesse horizontale du sujet en m/s
- La puissance totale instantanée fournie (Pt) est la somme de la puissance horizontale instantanée fournie et de la puissance verticale instantanée fournie$\text{Pt = Pv + Ph}$
Les graphiques des figures 3, 4 et 5 illustrent certaines mesures effectuées sur un sujet.

Selon une autre disposition caractéristique de l'invention, le tapis roulant est susceptible d'être entraîné à titre complémentaire par un moteur (16) dont le couple est constant de façon à compenser plus ou moins les forces de frottement mécanique, la vitesse du moteur étant libre. Le niveau du couple moteur est ajustable par un système d'asservissement en couple. Il y a lieu de noter que la valeur de compensation du couple moteur peut être établie pour une valeur proche de zéro compensant simplement les forces de frottement ou atteindre une valeur pouvant aller jusqu'à 2 ou 10 fois en augmentation ou en diminution de celles-ci.
- Ainsi lorsqu'il y a simple compensation des forces de frottement, on se trouve dans les mêmes conditions qu'une piste normale.
- Si le couple moteur est supérieur aux forces de frottement jusqu'à une valeur de 2 à 10 fois celles-ci, le sujet doit principalement retenir le tapis roulant assurant ainsi un entrainement du type excentrique permettant la survitesse.
- Si le couple moteur est inférieur aux forces de frottement jusqu'à une valeur de 2 à 10 fois celles-ci, il y a alors augmentation de la dureté du tapis pour son entrainement, ayant pour conséquence un entrainement du type concentrique exigeant une surpuissance de l'utilisateur, c'est à dire un effort supérieur de ce dernier.

Il apparait pour cette dernière situation d'une manière fort avantageuse que le tapis roulant ergométrique permet d'entrainer un sujet dans des conditions d'environnement supérieures à celles réelles existantes sur piste et donc d'obtenir à terme des résultats supérieurs et d'améliorer la vitesse ou la puissance maximum du sujet. Cela est particulièrement avantageux pour un entrainement de courses rapides du type sprints.

La modulation du couple moteur et son action sur le tapis roulant est obtenu par des moyens mécaniques classiques, à la portée de l'homme de l'art.

L'invention trouve de nombreux avantages. Le tapis roulant ergométrique permet de faire varier et à volonté la vitesse, les forces et les puissances fournies lors de la course. Il offre des possibilités de mesures et d'analyses bio-mécaniques impossibles à obtenir sur les tapis roulants classiques.

Il offre de nouvelles perspectives d'entrainement et de recherche. En particulier, un entrainement à la course, avec possibilité de variation de la puissance de course, est possible.

## Revendications

1. Tapis roulant ergométrique perfectionné, du type comprenant une bande sans fin disposée en tension entre deux rouleaux (2) positionnés et maintenus sur un chassis porteur (4), le coureur (2) étant en action sur le brin supérieur du tapis lui-même maintenu par une plaque support (18) associée au châssis, un moteur (16) entraînant le tapis et le coureur assure lui-même le mouvement et l'entrainement du tapis roulant en modulant et régulant lui-même la vitesse de défilement du tapis, caractérisé en ce que le coureur est attaché à une ceinture (5) elle-même associée par des moyens (6) au châssis porteur du tapis, en ayant une liberté de mouvement dans les plans vertical et latéral, et non pas dans le plan frontal ou de déplacement du tapis et en ce que des moyens de mesure sont disposés sur le moyen (6) d'attache et de liaison du coureur et sur le tapis roulant autorisant l'enregistrement et le calcul de certains paramètres tels que la puissance verticale instantanée et la puissance horizontale instantanée du coureur, ledit moteur étant susceptible d'agir à titre complémentaire éventuel pour compenser plus ou moins les forces de frottement mécaniques.

2. Tapis roulant selon la revendication 1 caractérisé en ce que le moyen (6) est constitué par une barre de maintien dont une extrémité est solidarisée à la ceinture et l'autre (6.1) extrémité articulée sur une console d'appui (7) verticale disposée dans la partie arrière du chassis porteur (4) du tapis, l'articulation de la barre autorisant les déplacements verticaux et horizontaux du coureur.

3. Tapis roulant selon l'une quelconque des revendications 1 et 2 caractérisé en ce que les moyens de mesure disposés sur le tapis roulant et la barre de maintien sont reliés à un moyen d'enregistrement (7) du type interface électronique et permettent d'obtenir les signaux électroniques relatifs aux paramètres suivants : vitesse du tapis roulant, force de traction horizontale du coureur, déplacement vertical du coureur, ledit interface (7) étant connecté à des traceurs (11, 12, 13) d'impression et enregistrements des données.

4. Tapis roulant selon l'une quelconque des revendications 1 et 2 caractérisé en ce que les moyens de mesure disposés sur le tapis roulant et la barre de maintien sont reliés à un moyen d'enregistrement du type interface analogique digital associé à un ordinateur avec logiciel adapté et traceurs autorisant le calcul et la visualisation des données suivantes :
- force de traction horizontale du coureur
- vitesse du tapis roulant
- déplacement vertical du coureur
- puissance verticale instantanée fournie par le coureur
- puissance horizontale instantanée fournie par le coureur
- puissance totale instantanée fournie par le coureur

5. Tapis roulant selon l'une quelconque des revendications 3 et 4 caractérisé en ce que la mesure et calcul de la vitesse du tapis roulant entraîné par le coureur sont obtenus par un signal généré par un moyen du type codeur optique (8) associé à un convertisseur fréquence-tension monté sur l'axe de l'un des moyens de renvoi et d'entrainement du tapis.

6. Tapis roulant selon l'une quelconque des revendications 3 et 4 caractérisé en ce que la mesure et le calcul des forces horizontales exercées par le coureur sont obtenus par un signal généré par un moyen (9) du type capteur de force par exemple à jauges de contrainte monté sur la barre de maintien.

7. Tapis roulant selon l'une quelconque des revendications 3 et 4 caractérisé en ce que la mesure et le calcul du déplacement vertical du coureur sont obtenus par un signal généré par un moyen (10) par exemple du type potentiomètre situé sur l'axe de rotation et d'articulation de la barre de maintien.

8. Tapis roulant selon l'une quelconque des revendications 1 à 7 caractérisé en ce que le tapis est susceptible d'être entrainé par un moteur (16) dont le couple est constant et adapté pour compenser ou pour des valeurs supérieures ou inférieures ou égales aux forces de frottement mécaniques, la vitesse du moteur étant libre et le niveau du couple réglable.

9. Tapis roulant selon la revendication 8 caractérisé en ce que la valeur du couple moteur est établie pour une valeur compensant les forces de frottement.

10. Tapis roulant selon la revendication 8 caractérisé en ce que la valeur du couple moteur est établie pour être supérieure aux forces de frottement jusqu'à 2 à 10 fois celles-ci.

11. Tapis roulant selon la revendication 8 caractérisé en ce que la valeur du couple moteur est établie pour être inférieure aux forces de frottement jusqu'à 2 à 10 fois celle-ci.

## Patentansprüche

1. Optimiertes ergometrisches Laufband in der Ausführung mit einem Endlosband, das zwischen zwei Rollen (2) gespannt angeordnet ist, welche auf einem Tragrahmen (4) positioniert und gehalten sind, wobei der Läufer (2) den Obertrum des Bandes benutzt, der seinerseits durch eine mit dem Rahmen in Verbindung stehende Trägerplatte (18) gehalten wird, wobei ein Motor (16) das Band antreibt und der Läufer die Bewegung und den Antrieb des Laufbandes selbst bestimmt, indem er die Durchlaufgeschwindigkeit des Bandes selbst moduliert und reguliert, dadurch gekennzeichnet, daß der Läufer an einem Gurt (5) angebunden ist, der seinerseits durch Mittel (6) mit dem Tragrahmen des Bandes in Verbindung steht, wobei er in senkrechter und seitlicher Ebene Bewegungsfreiheit hat, und nicht in der stirnseitigen bzw. Bewegungsebene des Bandes, und daß am Mittel (6) zur Anbindung und Verbindung des Läufers und am Laufband Meßmittel zur Aufzeichnung und Berechnung bestimmter Parameter wie senkrechte Momentankraft und waagerechte Momentankraft des Läufers angebracht sind, und wobei der genannte Motor (16) imstande ist, gegebenenfalls ergänzend zu wirken, um die mechanischen Reibungskräfte mehr oder weniger auszugleichen.

2. Laufband nach Anspruch 1, dadurch gekennzeichnet, daß das Mittel (6) aus einer Haltestange besteht, deren eines Ende fest am Gurt angebracht und deren anderes Ende (6.1) an einer senkrechten Stützkonsole (7) angelenkt ist, die im hinteren Bereich des Tragrahmens (4) des Bandes angeordnet ist, wobei das Gelenk der Stange senkrechte und waagerechte Bewegungen des Läufers gestattet.

3. Laufband nach Anspruch 1 oder 2, dadurch gekennzeichnet, daß die am Laufband und an der Haltestange angeordneten Meßmittel an ein Aufzeichnungsmittel (7) der Art elektronische Schnittstelle angeschlossen sind und den Erhalt der elektronischen Signale ermöglichen, die den folgenden Parametern entsprechen : Laufbandgeschwindigkeit, waagerechte Zugkraft des Läufers, senkrechte Bewegung des Läufers, wobei die genannte Schnittstelle (7) an Zeichengeräte (11, 12, 13) zum Ausdrucken und Aufzeichnen der Daten angeschlossen ist.

4. Laufband nach Anspruch 1 oder 2, dadurch gekennzeichnet, daß die am Laufband und an der Haltestange angeordneten Meßmittel an ein Aufzeichnungsmittel der Art analog-digitale Schnittstelle angeschlossen sind, die mit einem Computer mit geeigneter Software und Zeichengeräten in Verbindung steht, die die Berechnung und die Sichtanzeige der folgenden Daten ermöglichen :
- waagerechte Zugkraft des Läufers
- Laufbandgeschwindigkeit
- senkrechte Bewegung des Läufers.
- vom Läufer geleistete senkrechte Momentankraft
- vom Läufer geleistete waagerechte Momentankraft
- vom Läufer geleistete Gesamt-Momentankraft

5. Laufband nach Anspruch 3 oder 4, dadurch gekennzeichnet, daß die Messung und Berechnung der Geschwindigkeit des vom Läufer angetriebenen Laufbandes durch ein Signal erfolgen, das von einem Mittel der Art optischer Meßgeber (8) erzeugt wird, der mit einem Frequenz-Spannungs-Umformer in Verbindung steht, welcher an der Achse eines der Umlenk- und Antriebsmittel des Bandes angebracht ist.

6. Laufband nach Anspruch 3 oder 4, dadurch gekennzeichnet, daß die Messung und die Berechnung der vom Läufer ausgeübten waagerechten Kräfte durch ein Signal erfolgen, das von einem Mittel (9) der Art Kraftmeßgerät beispielsweise mit Dehnungsmeßstreifen erzeugt wird, das an der Haltestange angebracht ist.

7. Laufband nach Anspruch 3 oder 4, dadurch gekennzeichnet, daß die Messung und die Berechnung der senkrechten Bewegung des Läufers durch ein Signal erfolgen, das von einem Mittel (10) der Art Potentiometer beispielsweise erzeugt wird, das an der Dreh- und Gelenkachse der Haltestange angebracht ist.

8. Laufband nach einem der Ansprüche 1 bis 7, dadurch gekennzeichnet, daß das Laufband imstande ist, durch einen Motor (16) angetrieben zu werden, dessen Moment konstant und für den Ausgleich oder für höhere oder niedrigere oder gleiche Werte bezogen auf die mechanischen Reibungswerte geeignet ist, wobei die Geschwindigkeit des Motors frei und die Stufe des Motormoments einstellbar ist.

9. Laufband nach Anspruch 8, dadurch gekennzeichnet, daß der Wert des Motormoments auf einen Wert festgesetzt ist, der die Reibungskräfte ausgleicht.

10. Laufband nach Anspruch 8, dadurch gekennzeichnet, daß der Wert des Motormoments so festgesetzt ist, das er höher ist als die Reibungskräfte, und zwar bis zu 2 bis 10 Mal höher als diese.

11. Laufband nach Anspruch 8, dadurch gekennzeichnet, daß der Wert des Motormoments so festgesetzt ist, das er niedriger ist als die Reibungskräfte, und zwar bis zu 2 bis 10 Mal niedriger als diese.

## Claims

1. Perfected ergometric treadmill, of the type comprising an endless belt arranged taut between two rollers (2) positioned and maintained on a support frame (4), the runner (2) being in action on the upper belt of the treadmill itself held by a support plate (18) associated to the frame, a motor (16) driving the treadmill and the runner him/herself provides the movement and drive of the treadmill by modulating and regulating the treadmill running speed him/helfself, wherein the runner is attached to a belt (5) itself associated by means (6) to the support frame of the treadmill, having freedom of movement in the vertical and lateral planes, and not in the front plane or in the plane of movement of the treadmill and wherein measuring means are arranged on the fastening and connection means (6) of the runner and on the treadmill enabling recording and calculation of certain parameters such as the instantaneous vertical power and instantaneous horizontal power of the runner, the said motor being likely to take action additionally if required to compensate the mechanical friction forces accordingly.

2. Treadmill according to claim 1, wherein the means (5) is made up of a holding bar, one end of which is integral to the belt and the other (6.1) end hinged to a vertical support post (7) arranged in the rear part of the support frame (4) of the treadmill, the hinge of the bar authorizing the vertical and horizontal movements of the runner.

3. Treadmill according to any one of claims 1 and 2, wherein the measuring means arranged on the treadmill and holding bar are connected to recording means (7) of the electronic interface type providing electronic signals relating to the following parameters : treadmill speed, horizontal pulling force of the runner, vertical movement of the runner, the said interface (7) being connected to plotters (11, 12, 13) for printing and recording data.

4. Treadmill according to any one of claims 1 and 2, wherein the measuring means arranged on the treadmill and the holding bar are connected to recording means of the digital analog interface type associated to a computer with adapted software and plotters enabling the calculation and display of the following data :
- horizontal pulling force of the runner
- treadmill speed
- vertical movement of the runner
- instantaneous vertical power provided by the runner
- instantaneous horizontal power provided by the runner
- total instantaneous power provided by the runner.

5. Treadmill according to any one of claims 3 and 4 wherein the measurement and calculation of the speed of the treadmill driven by the runner are obtained by a signal generated by means of the optical encoder (8) type associated to a frequency-voltage converter mounted on the shaft of one of the return and drive means of the treadmill.

6. Treadmill according to any one of claims 3 and 4 wherein the measurement and calculation of the horizontal forces applied by the runner are obtained by a signal generated by means (9) of the load sensor type for example with strain gauges mounted on the holding bar.

7. Treadmill according to any one of claims 3 and 4 wherein the measurement and calculation of the vertical movement of the runner are obtained by a signal generated by means (10) for example of the potentiometer type situated on the rotation and hinge pin of the holding bar.

8. Treadmill according to any one of claims 1 to 7 wherein the treadmill is likely to be driven by a motor (16), the torque of which is constant and adapted to compensate for values greater, less than or equal to the mechanical friction forces, the speed of the motor being free and the level of the torque adjustable.

9. Treadmill according to the claim 8, wherein the value of the drive torque is established for a value compensating the friction forces.

10. Treadmill according to claim 8 wherein the value of the drive torque is established so as to be greater than the friction forces up to 2 to 10 times the latter.

11. Treadmill according to claim 8, wherein the value of the drive torque is established so as to be less than the friction forces up to 2 to 10 times the latter.
